# EUROPÄISCHE PATENTSCHRIFT

(11) **EP 0 685 054 B1**
(45) Veröffentlichungstag und Bekanntmachung des Hinweises auf die Patenterteilung: **08.01.1997**
(21) Anmeldenummer: 94907564.2
(22) Anmeldetag: 14.02.1994
(51) Int. Cl.: F22G 5/12

(54) **DAMPFUMFORMVENTIL**
STEAM DESUPERHEATING VALVE
SOUPAPE PERMETTANT DE DESURCHAUFFER LA VAPEUR

(30) Priorität: 18.02.1993 DE 4304972
(43) Veröffentlichungstag der Anmeldung: 06.12.1995
(73) Patentinhaber: Holter Regelarmaturen GmbH & Co. KG, D-33758 Schloss Holte-Stukenbrock (DE)
(72) Erfinder: ZURMÜHLEN, Günter, D-33758 Schloss Holte-Stukenbrock (DE)
(74) Vertreter: Hanewinkel, Lorenz, Dipl.-Phys.
(86) Internationale Anmeldenummer: EP9400411
(87) Internationale Veröffentlichungsnummer: WO9419646

(56) Entgegenhaltungen:
- EP-A- 0 134 454
- EP-A- 0 479 020
- DE-A- 2 713 150
- US-A- 4 442 047

## Beschreibung

Die Erfindung bezieht sich auf ein Dampfumformventil zur Reduzierung von Dampfdruck- und -temperatur. Derartige Ventile werden in der Kraftwerkstechnik und in Produktionsdampf verbrauchenden Betrieben (z.B. Textilveredelungsbetriebe, Färbereien usw.) eingesetzt.

Solche Dampfumformventile weisen ein Gehäuse mit einem Dampfeinlaß, einem Kühlwassereinlaß und einen Dampfauslaß auf. Dabei ist im Gehäuse ein Entspannungsraum und ein den Dampf- und Kühlwasserfluß regelnder Steuerkolben angeordnet. Zur Temperaturreduzierung wird in den heißen Dampf Kühlwasser eingespritzt, das dann sofort verdampfen soll. Die eingespritzte Kühlwassermenge muß der jeweiligen Dampfmenge (Teillast bzw. Vollast) angepaßt sein. Das eingespritzte Kühlwasser muß sowohl im Teillast- als auch im Vollastbetrieb vollständig verdampfen. Anderenfalls entstehen Wassertropfen, die zu erheblichen Erosions- und Thermoschockschäden führen.

Bei den bekannten Dampfumformventilen gibt es welche, bei denen Druckreduzierung und Kühlung getrennt sind und welche, bei denen gleichzeitig mit der Druckreduzierung Kühlwasser in den Entspannungsraum geregelt eingespritzt wird. Die Dampfumformventile mit einer Trennung von Druckreduzierung und Kühlung werden bevorzugt dort eingesetzt, wo im Betrieb große Änderungen in der Dampfmenge auftreten. Für geringe Änderungen in der Dampfmenge werden meistens Dampfumformventile mit Druckreduzierung und gleichzeitiger Kühlwassereinspritzung eingesetzt.

In der DE-A-27 13 150 ist ein Dampfumformventil mit einem einen Dampfeinlaß, einen Kühlwassereinlaß und einen Dampfauslaß aufweisenden Gehäuse offenbart, in dem ein einen Entspannungsraum bildender Lochkorb und ein den Dampf- und Kühlwasserfluß zum Entspannungsraum regelnder, axial verschiebbarer Steuerkolben angeordnet sind.

Ein in der EP-A-479 020 beschriebenes Dampfumformventil mit Spindelantrieb offenbart eine Steuerung, wobei mit Hilfe eines Ventils ein Dampfstrom in zwei Ströme aufgeteilt wird und mit dem Kühlwasserstrom gemischt wird.

Aufgabe der Erfindung ist es, ein Dampfumformventil zu schaffen, das in sicherer und einwandfreier Weise im Teillast-Betrieb die geregelte Kühlwassereinspritzung in den Entspannungsraum bei gleichzeitiger Dampfdruckreduzierung ermöglicht und im Vollast-Betrieb eine Trennung zwischen Dampfdruckreduzierung im Entspannungsraum und Kühlwassereinspritzung vorsieht.

Diese Aufgabe wird erfindungsgemäß durch die kennzeichnenden Merkmale des Patentanspruches 1 gelöst. Die sich daran anschließenden Unteransprüche enthalten Gestaltungsmerkmale, welche förderliche und vorteilhafte Weiterbildungen der Erfindung darstellen.

Das Dampfumformventil weist ein Gehäuse mit einem Dampfeinlaß, einem Kühlwassereinlaß und einem Dampfauslaß auf. In dem Gehäuse sind ein einen Entspannungsraum bildender Lochkorb und ein den Dampf- und Kühlwasserfluß zum Entspannungsraum regelnder, axial verschiebbarer Steuerkolben angeordnet. Der Steuerkolben ist mit einem im Lochkorb axial verschiebbaren rohrförmigen Lochzylinder bewegungsstarr verbunden. Mit diesem Lochzylinder wird der Dampfeintritt in den Lochkorb und der Dampfaustritt in einen zweiten, um den Lochkorb angeordneten Entspannungsraum freigegeben oder abgesperrt. In den Lochkorb hinein ragt ein koaxiales Düsenrohr, das außerhalb des Lochkorbes mit dem Kühlwassereinlaß verbunden ist. Das Düsenrohr weist innerhalb des den Entspannungsraum bildenden Lochkorbes Einspritzöffnungen für das Kühlwasser auf. Außerhalb des Lochkorbes besitzt das Düsenrohr eine Einspritzdüse, die in den Dampfauslaß-Bereich hineinragt. Der Steuerkolben ist im Düsenrohr verschiebbar und gibt mit einem Kolbenteil die Einspritzöffnungen im Düsenrohr für Kühlwasser frei oder sperrt sie ab. Mit einem zweiten Kolbenteil regelt der Steuerkolben den Kühlwassereinlaß in der Größe des Durchflußquerschnittes für den Kühlwasserfluß zu den Einspritzöffnungen und/oder zu der Einspritzdüse.

Das Kühlwasser wird so im Teillast-Betrieb sowohl über die Einspritzöffnungen in den Entspannungsraum gleichzeitig mit der Druckreduzierung eingespritzt, als auch über die Einspritzdüse nach der Dampfdruckreduzierung in den Dampfauslaß-Bereich eingespritzt. Im Vollast-Betrieb wird das gesamte Kühlwasser über die Einspritzdüse nach der Dampfdruckreduzierung in den Dampfauslaß-Bereich eingespritzt.

Das Kühlwasser wird im Teillast- und Vollast-Betrieb einwandfrei eingespritzt und vollständig verdampft. Dies bedeutet eine größere Betriebssicherheit und längere Lebensdauer des Dampfumformventils.

Auf den Zeichnungen ist ein Ausführungsbeispiel dargestellt, welches nachfolgend näher erläutert wird. Es zeigt:
- Fig. 1: einen Schnitt durch das Dampfumformventil in geschlossener Stellung,
- Fig. 1a: den Durchflußquerschnitt des Kühlwassereinlasses,
- Fig. 2: einen Schnitt durch das Dampfumformventil im teilweise geöffneten Zustand.

Das Dampfumformventil weist ein Gehäuse (4) mit einem Dampfeinlaß (1), einem Kühlwassereinlaß (3) und einem Dampfauslaß (2) auf. In dem Gehäuse (4) sind ein einen Entspannungsraum bildender Lochkorb (11) und ein den Dampf- und Kühlwasserfluß zum Entspannungsraum regelnder, axial verschiebbarer Steuerkolben (5) angeordnet. Der Steuerkolben (5) ist mit einem im Lochkorb (11) axial verschiebbaren Lochzylinder (6) bewegungsstarr verbunden. Dieser Lochzylinder (6) gibt den Dampfeintritt (D) in den Lochkorb (11) und den Dampfaustritt in einen zweiten, um den Lochkorb (11) angeordneten Entspannungsraum (10) frei oder sperrt ihn ab. In den Lochkorb (11) ragt ein koaxiales Düsenrohr (14) hinein, welches außerhalb des Lochkorbes (11) mit dem Kühlwassereinlaß (3) verbunden ist. Innerhalb des Lochkorbes (11) weist das Düsenrohr (14) Einspritzöffnungen (15) für das Kühlwasser (W) auf. Außerhalb des Lochkorbes (11) ragt das Düsenrohr (14) in den Dampfauslaß (2) hinein und hat dort eine Einspritzdüse (16) für das Kühlwasser (W).

Ein mit dem Steuerkolben (5) im Düsenrohr (14) verschiebbares erstes Kolbenteil (7) gibt die Einspritzöffnungen (15) im Düsenrohr (14) nacheinander frei oder sperrt sie ab. Ein zweites Kolbenteil (8) regelt den Kühlwassereinlaß (3) in der Größe des Durchflußquerschnittes (X) für den Kühlwasserfluß zu den Einspritzöffnungen (15) im Entspannungsraum und/oder zu der Einspritzdüse (16) im Dampfauslaß (2).

Der den Lochkorb (11) umgebende zweite Entspannungsraum (10) ist über Durchströmöffnungen (17) mit dem einen dritten Entspannungsraum bildenden Dampfauslaß (2) verbunden.

Der rohrförmige Lochzylinder(6) ist in zwei Bereiche mit unterschiedlicher Funktion unterteilt. Auf seinem dem Dampfeinlaß (1) zugeordneten axialen Längenbereich weist der Lochzylinder (6) Entspannungslöcher (6a) für den Dampfeintritt in den Lochkorb (11) auf, während der dem zweiten Entspannungsraum (10) zugeordnete axiale Längenbereich als geschlossene Absperrwandung (6b) zur wechselweisen Freigabe und Absperrung der Entspannungslöcher im Lochkorb (11) ausgebildet ist.

Der Steuerkolben (5) ist mit seinen beiden Kolbenteilen (7, 8) einstückig ausgebildet, wobei zwischen beiden Kolbenteilen (7, 8) eine Kolbenstange (20) verläuft, welche zwischen sich und dem Düsenrohr (14) einen Ringraum (13) für den Kühlwasserfluß zu den Einspritzöffnungen (15) des Düsenrohres (14) bildet. Die beiden Kolbenteile (7, 8) sind mittels Kolbenringdichtung (9), vorzugsweise aus Metall, gas- und wasserdicht im Düsenrohr (14) geführt.

Der Durchflußquerschnitt (X) des Kühlwassereinlasses (3) besitzt einen tropfenförmigen Vorsteuerquerschnitt, der mit seinem großen Tropfenquerschnitt in Richtung Einspritzöffnungen (15) des Düsenrohres (14) zeigt. Anstatt des tropfenförmigen Vorsteuerquerschnittes kann der Durchflußquerschnitt des Kühlwassereinlasses (3) aus mehreren Vorsteuerlöchern gleicher und/oder unterschiedlicher Größe gebildet sein.

Um den Lochkorb (11) ist ein zweiter (äußerer) Lochkorb (12) als weitere Entspannungsstufe angeordnet, welcher mit einer Trennwandung (12a) am inneren Lochkorb (11) anliegt und den äußeren Lochkorb (12) in zwei Lochabschnitte unterteilt.

Der Steuerkolben (5) ist in Höhe des Dampfeinlasses (1) von einem Lochkorb (18) umgeben, durch dessen Öffnungen der Dampf für eine möglichst gleichmäßige Umströmung des Steuerkolbens (5) einströmt.

Der axiale Abstand zwischen den beiden Kolbenteilen (7, 8) des Steuerkolbens (5) ist derart bemessen, daß in der Absperrstellung (vgl. Fig. 1) der Einspritzöffnungen (15) des Düsenrohres (14) durch das erste Kolbenteil (7) der gesamte Durchflußquerschnitt (X) des Kühlwassereinlasses (3) vom zweiten in einer Endstellung stehenden Kolbenteil (8) in Richtung Einspritzöffnungen (15) freigegeben und in Richtung Einspritzdüse (16) abgesperrt ist.

Zum Öffnen des Dampfumformventiles wird der Lochzylinder (6) mit dem Steuerkolben (5) teilweise aus dem Lochkorb (11) herausgezogen (vgl. Fig. 2). Damit werden gleichzeitig die Entspannungslöcher (6a) des Lochzylinders (6) für den Dampfeintritt in den Lochkorb (11) und die durch die Absperrwandung (6b) des Lochzylinders (6) verschlossenen Entspannungslöcher des Lochkorbes (11) für den Dampfaustritt teilweise freigegeben. In dieser Teillast-Betrieb-Stellung sind die Einspritzöffnungen (15) des Düsenrohres (14) teilweise oder vollständig durch das erste Kolbenteil (7) freigegeben. Der Durchflußquerschnitt (X) des Kühlwassereinlasses (3) ist dann vom zweiten Kolbenteil (8) sowohl in Richtung Einspritzöffnungen (15) als auch in Richtung Einspritzdüse (16) freigegeben.

Bei Vollast-Betrieb befindet sich das zweite Kolbenteil (8) in seiner zweiten in Richtung Einspritzöffnungen (15) des Düsenrohres (14) verfahrenen Endstellung, in der der Durchflußquerschnitt (X) vollständig freigegeben, der Kühlwasserfluß zu den Einspritzöffnungen (15) des Düsenrohres (14) abgesperrt und der Kühlwasserfluß zu der Einspritzdüse (16) vollständig offen ist. In dieser Stellung wird also kein Kühlwasser (W) in den den Entspannungsraum bildenden Lochkorb (11) eingespritzt.

Je größer die zu kühlende Dampfmenge ist, desto mehr Kühlwasser wird benötigt. Zur vollständigen Verdampfung des Kühlwassers (W) reicht das Entspannungsvolumen des Lochkorbes (11) dann nicht mehr aus. Um die Bildung von schädlichen Wassertropfen zu vermeiden, wird mit steigender Dampfmenge immer mehr Kühlwasser (W) über die Einspritzdüse (16) in den Bereich des Dampfauslasses (2) eingespritzt. Bei Vollast-Betrieb wird das gesamte Kühlwasser (W) dort eingespritzt.

Zum Einspritzen des Kühlwassers (w) über die Einspritzdüse (16) wird dieses dort zusätzlich verwirbelt. Der Hubraum über dem Steuerkolben (5) ist über einen Ausgleichkanal (19) mit dem dem Dampf zugänglichen Teil des Gehäuses (4) verbunden.

## Patentansprüche

1. Dampfumformventil mit einem einen Dampfeinlaß, einen Kühlwassereinlaß und einen Dampfauslaß aufweisenden Gehäuse, in dem ein einen Entspannungsraum bildender Lochkorb und ein den Dampf- und Kühlwasserfluß zum Entspannungsraum regelnder, axial verschiebbarer Steuerkolben angeordnet sind und der Steuerkolben (5) mit einem im Lochkorb (11) axial verschiebbaren, den Dampfeintritt (D) in den Lochkorb (11) und den Dampfaustritt in einen zweiten, um den Lochkorb (11) angeordneten Entspannungsraum (10) freigebenden und absperrenden rohrförmigen Lochzylinder (6) bewegungsstarr verbunden ist, dadurch gekennzeichnet, daß
a) in den Lochkorb (11) ein koaxiales Düsenrohr (14) hineinragt, welches außerhalb des Lochkorbes (11) mit dem Kühlwassereinlaß (3) verbunden ist,
innerhalb des Lochkorbes (11) Einspritzöffnungen (15) für das Kühlwasser (W) und außerhalb des Lochkorbes (11) eine Einspritzdüse (16) für Kühlwasser (W) aufweist,
b) der Steuerkolben (5) in dem Düsenrohr (14) verschiebbar ist und ein erstes, die Einspritzöffnungen (15) im Düsenrohr (14) freigebendes und absperrbares Kolbenteil (7) und ein zweites, den Kühlwassereinlaß (3) in der Größe des Durchflußquerschnittes (X) für den Kühlwasserfluß zu den Einspritzöffnungen (15) und/oder zu der Einspritzdüse (16) regulierendes Kolbenteil (8) aufweist,
c) der den Lochkorb (11) umgebende Entspannungsraum (10) über Durchströmöffnungen (17) mit dem einen dritten Entspannungsraum bildenden Dampfauslaß (2) verbunden ist, in den die Einspritzdüse (16) hineinragt.

2. Dampfumformventil nach Anspruch 1, dadurch gekennzeichnet, daß der Lochzylinder (6) auf dem dem Dampfeinlaß (1) zugeordneten axialen Längenbereich Entspannungslöcher (6a) für den Dampfeinlaß aufweist und auf dem dem zweiten Entspannungsraum (10) zugeordneten axialen Längenbereich als geschlossene Absperrwandung (6b) zur wechselweisen Freigabe und Absperrung der Entspannungslöcher im Lochkorb (11) ausgebildet ist.

3. Dampfumformventil nach Anspruch 1 und 2, dadurch gekennzeichnet, daß der Steuerkolben (5) mit seinen beiden Kolbenteilen (7,8) einstückig ausgebildet ist und dabei zwischen beiden Kolbenteilen (7,8) eine Kolbenstange (20) verläuft, welche zwischen sich und dem Düsenrohr (14) einen Ringraum (13) für den Kühlwasserfluß zu den Einspritzöffnungen (15) des Düsenrohres (14) bildet.

4. Dampfumformventil nach einem der Ansprüche 1 bis 3, dadurch gekennzeichnet, daß beide Kolbenteile (7,8) des Steuerkolbens (5) mittels Kolbenringdichtungen (9) gas- und wasserdicht im Düsenrohr (14) geführt sind.

5. Dampfumformventil nach einem der Ansprüche 1 bis 4, dadurch gekennzeichnet, daß der Durchflußquerschnitt (X) des Kühlwassereinlasses (3) einen tropfenförmigen Vorsteuerquerschnitt aufweist, der mit seinem großen Tropfenquerschnittbereich in Richtung Einspritzöffnungen (15) des Düsenrohres (14) zeigt.

6. Dampfumformventil nach einem der Ansprüche 1 bis 4, dadurch gekennzeichnet, daß der Durchflußquerschnitt (X) des Kühlwassereinlasses (3) aus mehreren Vorsteuerlöchern gleicher und/oder unterschiedlicher Größe gebildet ist.

7. Dampfumformventil nach einem der Ansprüche 1 bis 6, dadurch gekennzeichnet, daß der axiale Abstand zwischen den beiden Kolbenteilen (7,8) des Steuerkolbens (5) derart bemessen ist, daß in der Absperrstellung der Einspritzöffnungen (15) des Düsenrohres (14) durch das erste Kolbenteil (7) der gesamte Durchflußquerschnitt (X) des Kühlwassereinlasses (3) vom zweiten in einer Endstellung stehenden Kolbenteil (8) in Richtung Einspritzöffnungen (15) freigegeben und in Richtung Einspritzdüse (16) abgesperrt ist, in der die Einspritzöffnungen (15) des Düsenrohres (14) teilweise oder vollständig freigebenden Stellung des ersten Kolbenteiles (7) der Durchflußquerschnitt (X) des Kühlwassereinlasses (3) vom zweiten Kolbenteil (8) in Richtung Einspritzöffnungen (15) und in Richtung Einspritzdüse (16) freigegeben ist und in der in der zweiten, in Richtung Einspritzöffnungen (15) des Düsenrohres (14) verfahrenen Endstellung des zweiten Kolbenteiles (8) der Durchflußquerschnitt (X) des Kühlwassereinlasses (3) vollkommen freigegeben, der Wasserfluß zu den Einspritzöffnungen (15) des Düsenrohres (14) abgesperrt und der Kühlwasserfluß zu der Einspritzdüse (16) vollständig offen ist.

8. Dampfumformventil nach einem der Ansprüche 1 bis 7, dadurch gekennzeichnet, daß um den Lochkorb (11) ein zweiter (äußerer) Lochkorb (12) als weitere Entspannungsstufe angeordnet ist, welcher mit einer Trennwandung am inneren Lochkorb (11) anliegt und den äußeren Lochkorb (12) in zwei Lochabschnitte unterteilt.

## Claims

1. Steam transforming valve comprising a housing which has a steam inlet, a coolant water inlet and a steam outlet and in which are disposed a perforated basket forming a pressure-release chamber and an axially displaceable control piston controlling the steam and coolant water flow to the pressure-release chamber, and the control piston (5) is non-movably connected to a tubular perforated cylinder (6), which is axially displaceable in the perforated basket (11) and which frees and blocks the steam input (D) into the perforated basket (11) and steam output into a second pressure-release chamber (10) disposed around the perforated basket (11), characterised in that
a) a coaxial nozzle tube (14), which is connected to the coolant water inlet (3) outside the perforated basket (11) and has injection apertures (15) for the coolant water (W) inside the perforated basket (11) and an injection nozzle (16) for coolant water (W) outside the perforated basket (11), projects into the perforated basket (11),
b) the control piston (5) is displaceable in the nozzle tube (14) and has a first piston part (7) freeing and blocking the injection apertures (15) in the nozzle tube (14) and a second piston part (8) for adjusting the coolant water inlet (3) in the size of the flow cross-section (X) for the coolant water flow to the injection apertures (15) and/or to the injection nozzle (16).
c) the pressure-release chamber (10) surrounding the perforated basket (11) is connected via through-flow apertures (17) to the steam outlet (2), which forms a third pressure-release chamber and into which the injection nozzle (16) projects.

2. Steam transforming valve according to claim 1, characterised in that the perforated cylinder (6) has on the axial longitudinal region associated with the steam inlet (1) pressure-release holes (6a) for the steam inlet and is formed on the axial longitudinal region associated with the second pressure-release chamber (10) as a closed locking wall (6b) for alternately freeing and blocking the pressure-release holes in the perforated basket (11).

3. Steam transforming valve according to claim 1 and 2, characterised in that the control piston (5) is formed in one piece with its two piston parts (7, 8) and at the same time a piston rod (20) extends between the two piston parts (7, 8) and forms between itself and the nozzle tube (14) an annular chamber (13) for the coolant water flow to the injection apertures (15) of the nozzle tube (14).

4. Steam transforming valve according to one of claims 1 to 3, characterised in that the two piston parts (7, 8) of the control piston (5) are guided in a gas- and water-tight manner in the nozzle tube (14) by means of piston ring seals (9).

5. Steam transforming valve according to one of claims 1 to 4, characterised in that the through-flow cross-section (X) of the coolant water inlet (3) has a drop-shaped pilot cross-section, which with its large drop cross-sectional region points in the direction of the injection apertures (15) of the nozzle tube (14).

6. Steam transforming valve according to one of claims 1 to 4, characterised in that the through-flow cross-section (X) of the coolant water inlet (3) is formed of a plurality of pilot holes of the same and/or different size.

7. Steam transforming valve according to one of claims 1 to 6, characterised in that the axial distance between the two piston parts (7, 8) of the control piston (5) is such that in the blocking position of the injection apertures (15) of the nozzle tube (14) by the first piston part (7) the entire through-flow cross-section (X) of the coolant water inlet (3) is freed by the second piston part (8) in an end position in the direction of the injection apertures (15) and is blocked in the direction of the injection nozzle (16), in the position of the first piston part (7) partly or fully freeing the injection apertures (15) of the nozzle tube (14) the through-flow cross-section (X) of the coolant water inlet (3) is freed by the second piston part (8) in the direction of the injection apertures (15) and in the direction of the injection nozzle (16), and in the end position of the second piston part (8) reached in the direction of the injection apertures (15) of the nozzle tube (14) the through-flow cross-section (X) of the coolant water inlet (3) is fully freed, the water flow to the injection apertures (15) of the nozzle tube (14) is blocked, and the coolant water flow to the injection nozzle (16) is fully open.

8. Steam transforming valve according to one of claims 1 to 7, characterised in that about the perforated basket (11) a second (outer) perforated basket (12) is formed as a further pressure-release stage, which abuts the inner perforated basket (12) with a separating wall and divides the outer perforated basket (12) into two perforated sections.

## Revendications

1. Soupape de désurchauffage de vapeur avec un boîtier qui présente un conduit d'admission de vapeur, un conduit d'admission d'eau de refroidissement et un conduit d'émission de vapeur et dans lequel sont disposés une cage perforée formant une chambre de détente et un piston distributeur qui, déplaçable axialement, règle le débit de la vapeur et de l'eau de refroidissement à destination de la chambre de détente, le piston distributeur (5) étant raccordé rigidement et de façon immobile à un cylindre tubulaire perforé (6) qui, déplaçable axialement dans la cage perforée (11), libère et coupe l'admission de la vapeur (D) dans la cage perforée (11) ainsi que l'émission de la vapeur dans une deuxième chambre de détente (10) disposée autour de la cage perforée (11),
caractérisée en ce que
a) un tube injecteur (14) co-axial fait saillie dans la cage per-perforée (11) et est raccordé à l'admission d'eau de refroidissement (3) en dehors de la cage perforée (11), et présente, à l'intérieur de la cage perforée (11) des ouvertures d'injection pour l'eau de refroidissement (W) et est équipé, à l'extérieur rieur de la cage perforée (11), d'un gicleur (16) pour l'eau de refroidissement (W);
b) le piston distributeur (5) est déplaçable dans le tube injecteur et présente deux éléments dont le premier (7) libère et bouche les ouvertures d'injection (15) dans le tube injecteur (14) tandis que le deuxième règle l'entrée d'eau de refroidissement (3) à la grandeur de la section transversale de passage (X) du courant d'eau de refroidissement à destination des ouvertures d'injection (15) et/ou du gicleur (16);
c) la chambre de détente (10), qui entoure la cage perforée (11), est reliée mit der émission de vapeur (2) qui forme une troisième chambre de détente, dans laquelle le gicleur fait saillie.

2. Soupape de désurchauffage de vapeur selon revendication 1,
caractérisée en ce que
le cylindre perforé (6) présente, pour l'admission de la vapeur, des trous de détente (6a) sur la zone longitudinale, axiale attribuée à l'admission de vapeur (1) et est conçu sous forme de paroi d'obturation (6b) sur la zone longitudinale, axiale, attribuée à la deuxième chambre de détente (10) de sorte libérer et obstruer, alternativement, les trous de détente (6a) dans la cage perforée (11).

3. Soupape de désurchauffage de vapeur selon revendication 1 ou 2,
caractérisée en ce que
le piston pilote (5) est formé d'une seule pièce, ses deux parties (7, 8), une tige de piston (20) étant disposée entre les deux parties (7, 8), laquelle forme, entre elle et le tube injecteur (14), une chambre annulaire (13) pour le courant d'eau de refroidissement à destination des ouvertures d'injection (15) du tube injecteur (14).

4. Soupape de désurchauffage de vapeur selon l'une des revendications 1 à 3,
caractérisée en ce que
les deux parties (7, 8) du piston pilote (5) sont pourvues de bagues d'étanchéité (9) qui assurent leurs étancheité aux gaz et à l'eau dans le tube injecteur (14).

5. Soupape de désurchauffage de vapeur selon l'une des revendications 1 à 4,
caractérisée en ce que
la section transversale de passage (X) de l'admission d'eau de refroidissement (3) présente une section transversale de commande pilote en forme de goutte, dont la zone la plus grande est dirigée vers les ouvertures d'injecton (15) du tube injecteur (14).

6. Soupape de désurchauffage de vapeur selon l'une des revendications 1 à 4,
caractérisée en ce que
la section transversale de passage (X) de l'admission d'eau de refroissement (3) est formée par plusieurs trous de commande pilote de même et/ou de différente grandeur.

7. Soupape de désurchauffage de vapeur selon l'une des revendications 1 à 6,
caractérisée en ce que
la distance axiale entre les deux parties (7, 8) du piston pilote (5) est calculée de sorte que,
dans la position d'obturation des ouvertures d'injection (15) du tube injecteur (14) par la première partie de piston (7), la totalité de la section transversale de passage (X) de l'admission d'eau de refroidissement (3) est libérée à destination des ouvertures d'injection (15) par la deuxième partie de piston (8) se trouvant dans une position finale et obturée en direction du gicleur (16);
dans la position de la première partie de piston (7) libérant partiellement ou totalement les ouvertures d'injection (15) du tube injecteur (14), la section transversale de passage (X) de l'admis sion d'eau de refroidissement (3) est libérée par la deuxième partie de piston (8) en direction des ouverture d'injection (15) et en direction du gicleur (16) et que, dans la deuxième position finale de la deuxième partie de piston (8), conduisant en direction des ouvertures d'injection (15) du tube injecteur (14), la section transversale de passage (X) de l'admission d'eau de refroidissement (3) est complètement libérée, le courant d'eau à destination des ouvertures d'injection (15) du tube injecteur (14) obturé et le débit d'eau à destination du gicleur (16) entièrement ouvert.

8. Soupape de désurchauffage de vapeur selon l'une des revendications 1 à 7,
caractérisée en ce que
une deuxième cage perforée (extérieure) (12) est disposée autour de la cage perforée (11) pour une phase de détention supplémentaire, une paroi séparatrice de cette deuxième cage perforée portant contre la cage perforée intérieure (11) et séparant les perforations de la cage extérieure en deux secteurs.
